# FASCICULE DE BREVET EUROPEEN

(11) **EP 1 164 906 B1**
(45) Date de publication et mention de la délivrance du brevet: **28.07.2004**
(21) Numéro de dépôt: 00912733.3
(22) Date de dépôt: 23.03.2000
(51) Int. Cl.: A47K 10/36, B65H 35/00

(54) **DISPOSITIF DE SECURITE POUR DISTRIBUTEUR DE BANDES**
SICHERHEITSVORRICHTUNG FÜR EINEN BANDSPENDER
SAFETY DEVICE FOR STRIP DISPENSER

(30) Priorité: 02.04.1999 FR 9904371
(43) Date de publication de la demande: 02.01.2002
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: PCT/FR2000/000728
(87) Numéro de publication internationale: WO 2000/059354

(56) Documents cités:
- EP-A- 0 145 622
- EP-A- 0 317 448

## Description

L'invention se rattache au secteur technique des moyens de distribution de longueur déterminée de bandes enroulées sur bobine.

L'invention s'applique aux appareils de distribution et de coupe simultanée du papier, ouate ou matériau d'essuyage dans toutes applications d'essuie-mains ou de distribution de papier toilette.

Le Demandeur a développé de nombreux appareils distributeurs de ce type, qui ont notamment été définis dans le brevet européen 145 622.

Un appareil de ce type comprend un carter de configuration parallélépipédique, à l'intérieur duquel est disposé un tambour monté en rotation par rapport aux flasques latéraux du carter, ce tambour étant agencé pour recevoir intérieurement un mécanisme de coupe avec lame dentelée, susceptible de sortir de celui-ci selon un cycle donné, lors de la rotation du tambour résultant de la traction de la bande de papier par un utilisateur. Un dispositif de lancement et de rappel du tambour décrit dans le brevet antérieur du Demandeur, permet d'assurer une coupe franche de la bande de matériau.

La bobine de matériau disposée au dessus du tambour est maintenue par des flasques disposés à partir du carter de l'appareil, elle est susceptible de venir ou non en appui sur le tambour.

La bande de matériau à distribuer contourne ainsi par l'arrière le tambour, en vue d'être évacuée à travers une fente disposée dans la partie inférieure du carter.

Pour assurer une bonne trajectoire de sortie hors de l'appareil de la bande de papier ou matériau tirée par l'utilisateur, le Demandeur a prévu d'agencer le tambour avec une gorge de guidage et de logement d'une courroie sans fin de transmission, qui s'enroule elle-même sur un arbre, maintenu entre les côtés latéraux du carter, et disposé près de la zone d'ouverture et de sortie de la bande de papier au fond de l'appareil.

Cet arbre présente également une gorge disposée en étroite relation et dans le même plan avec la gorge formée sur le tambour, de sorte que lors de la rotation du tambour en vue de la coupe, ladite courroie entraîne la rotation de l'arbre et le bon guidage de la bande de papier vers la sortie de l'appareil.

Les dispositions de ce type ont été décrites dans le brevet européen précité.

Si ces dispositions permettent un bon fonctionnement de l'appareil distributeur de bandes de papier, on constate néanmoins quelques inconvénients qui résultent des modalités de traction et de tirage de la bande de papier à la sortie de l'appareil distributeur par l'utilisateur.

En effet, il est courant que l'utilisateur tende à tirer latéralement la bande de papier à droite ou à gauche, dans une position oblique, ce qui a pour effet de faire sortir la courroie de son logement défini par les gorges précitées et de freiner ainsi le fonctionnement de l'appareil en entraînant parfois le blocage de ce dernier par déchirure du papier.

Très souvent, la courroie a même tendance à s'échapper de son logement, ce qui est naturellement nuisible au bon fonctionnement de l'appareil distributeur.

Pour remédier à ces inconvénients, une première solution a été d'augmenter la tension de la courroie pour éviter ainsi son échappement de son logement, par un maintien très ferme. Cette première solution a entraîné un inconvénient secondaire. Il est alors apparu que le mécanisme de lancement du tambour devenait dur à mettre en oeuvre en rotation, et l'on a rencontré des difficultés pour tirer le papier et de la bande de matériau en général, surtout lorsque la ou les mains de l'utilisateur étaient mouillées.

Ainsi, une tension renforcée de la courroie n'est donc pas satisfaisante et rend l'appareil distributeur inutilisable.

Une autre démarche a été d'augmenter le diamètre des bords de la gorge formée sur l'arbre, de manière à constituer ainsi une sorte de couloir tendant à éviter l'échappement de la partie de courroie en regard dans le cas de traction latérale du papier.

Cette solution n'est pas entièrement satisfaisante, car on constate en pratique que le papier est marqué en son milieu, très souvent se coupe en se déchirant en deux parties de part et d'autre de la zone médiane.

La démarche du Demandeur a donc été de s'orienter vers une modification dans la liaison tambour/arbre de sécurité, qui réponde d'une manière satisfaisante aux problèmes posés, liés à la traction latérale par l'utilisateur de la bande de papier sortant de l'appareil, dans des conditions de traction et de force plus ou moins importantes, et ce pour éviter l'échappement de la courroie de sa zone de réception.

Selon une première caractéristique de l'invention, le dispositif de contrôle et de sécurité permettant la sortie de la bande de matériau dans un appareil distributeur de bandes comprenant un tambour et un arbre de sécurité obturant l'ouverture inférieure de passage de la bande de matériaux en sortie de carter et de tambour, ledit tambour et ledit arbre étant reliés par un moyen de transmission constitué par une courroie est *caractérisé* en ce que ledit moyen de transmission est monté entre le tambour et l'arbre selon un montage flottant, l'arbre récepteur de ladite courroie étant aménagé dans sa partie centrale en regard de la gorge formée sur le tambour dans une configuration en diabolo, de dimension supérieure à la largeur de la gorge formée sur le tambour, de manière à permettre un débattement latéral en oblique de la courroie, en accompagnant, selon une amplitude limitée, ainsi le sens de traction longitudinal de la bande de papier par l'utilisateur hors du distributeur.

Ces caractéristiques et d'autres encore ressortiront bien de la suite de la description.

Pour fixer l'objet de l'invention illustrée d'une manière non limitative aux figures des dessins, où :
- la figure 1 est une vue de profil d'un appareil distributeur de bandes de matériau agencé selon l'invention ;
- la figure 2 est une vue en plan et en coupe considérée suivant la ligne 2-2 de la figure 1 ;
- la figure 3 est une vue à grande échelle de l'arbre agencé selon l'invention avec une représentation graphique de la position de la courroie selon différents efforts de la traction frontaux ou latéraux.

Afin de rendre plus concret l'objet de l'invention, on le décrit maintenant d'une manière non limitative illustrée aux figures des dessins.

L'appareil distributeur est référencé dans son ensemble par (1). Une mise en oeuvre particulière, non limitative, est décrite ci-après, permettant l'adaptation de l'invention.

Il comprend un carter (2) à fixation murale présentant des côtés latéraux ou flasques (3) susceptibles de recevoir dans leur partie basse en rotation un tambour (4) creux intérieurement.

Ce tambour est susceptible de recevoir un mécanisme de coupe (5) apte à sortir dudit tambour dans des conditions de rotation de ce dernier lors de la traction de la bande de papier en vue de la coupe de cette dernière.

Le mécanisme de coupe peut être du type décrit dans les brevets du Demandeur.

Le tambour creux intérieurement présente ainsi une fente (4a) de passage du dispositif de coupe (5) en sortie de ce dernier.

Latéralement et de manière connue, le tambour est susceptible de recevoir un mécanisme de lancement (7) du type décrit précédemment.

La bande de matériau enroulée en bobine est montée entre des flasques (8) supérieurs, de sorte que ladite bobine vient avantageusement en appui sur le tambour.

Un dispositif de contrôle et de sécurité constitué par un arbre (9), est disposé dans la partie inférieure du carter (2) sous-jacent au tambour (4) et près de l'ouverture (11) ou fente de passage établie dans le carter pour permettre la sortie de la bande de matériau (B).

Ce dispositif de contrôle et de sécurité constitué par un arbre (9) est susceptible de permettre la réception d'une courroie d'entraînement (10) constituant le moyen de transmission qui empêche, d'une part, le passage inopiné des bandes de papier entre le tambour et l'arbre et, d'autre part, les oblige à se diriger vers l'ouverture inférieure de l'appareil.

Le tambour (4) comprend ainsi une gorge (4b) dans sa partie médiane, susceptible de recevoir la courroie (10) en formant le chemin de glissement.

L'invention réside dans le fait que l'arbre (9) présente, dans sa partie médiane et en regard de la gorge (4b) formée sur le tambour (4), une configuration en diabolo (9a) selon une réduction d'épaisseur (D1) par rapport à la section (D2) de l'arbre (9) , et constituant le logement de la courroie (10).

La longueur (L1) de cette configuration en diabolo est telle qu'elle déborde très largement de la largeur (L2) de la gorge formée sur le tambour, de sorte qu'elle permet, lors de l'effort de traction de la bande de papier par l'utilisateur, un mouvement latéral selon une amplitude α, en limitant le déplacement latéral de la courroie qui subit ainsi une déformation sensible lors de la traction de la bande de papier dans un plan latéral.

Ladite courroie (10) est mise dans une tension telle qu'elle ait un montage flottant entre le tambour (4) et l'arbre de sécurité (9), pour assurer un débattement latéral en fonction des conditions de traction de la bande de papier.

Avantageusement, la forme en diabolo (9a) de la partie de l'arbre précité, est arrêtée latéralement par les parois (9b) de l'arbre (9) formant ainsi épaulement et butée, de sorte que ladite courroie ne peut échapper de son logement. Cette courroie montée flottante dans le logement, reste néanmoins maintenue et en position extrême de placement contre l'une des parois intérieures de l'arbre, elle ne déborde pas et ne vient pas sur la périphérie extérieure (9c) de celui-ci.

Le montage ainsi réalisé flottant et limité en amplitude de la courroie de transmission entre le tambour et l'arbre de sécurité, permet d'utiliser l'appareil de distribution dans toutes les circonstances de traction latérale de la bande de matériau, sans qu'il y ait de blocage de l'appareil.

Par ailleurs, accessoirement, la gorge (4a) formée sur le tambour peut présenter à l'endroit de sa fente formée sur celui-ci, de légères surépaisseurs (4b) pour assurer le contrôle de position de la courroie de transmission lors du débattement extrême de celle-ci dans le cas de son montage flottant le long de la forme en diabolo de l'arbre de sécurité.

L'invention est applicable à tous types d'appareils distributeurs de bandes de matériau, incluant une liaison par moyen de transmission du type « courroie » entre le tambour récepteur d'un dispositif de coupe, et un arbre de sécurité disposé en partie inférieure du carter, assurant le guidage de sortie de la bande de matériau.

Sans sortir de l'invention, on peut envisager également de doubler le nombre de moyens de transmission mettant en oeuvre l'invention. Dans ce cas là, le tambour est agencé avec un nombre de gorges correspondant au nombre de courroies de transmission, et en regard, l'arbre de sécurité présente un nombre de formes en diabolo identiques pour assurer le fonctionnement considéré.

Les avantages ressortent bien de l'invention.

On souligne la simplicité de mise en oeuvre de ce perfectionnement qui n'augmente pas les coûts de fabrication de l'appareil distributeur, et la grande fiabilité de celui-ci.

## Revendications

1. Dispositif de contrôle et de sécurité permettant la sortie d'une bande de matériau dans un appareil distributeur de bandes, le dispositif comprenant un tambour (4) et un arbre de sécurité (9) pour obturer l'ouverture (11) inférieure de passage de la bande de matériaux en sortie de carter et de tambour, ledit tambour et ledit arbre étant reliés par un moyen de transmission (10) constitué par une courroie est ***caractérisé* en ce que** ledit moyen de transmission (10) est monté entre le tambour (4) et l'arbre (9) selon un montage flottant, l'arbre récepteur de ladite courroie étant aménagé dans sa partie centrale en regard d'une gorge formée sur le tambour dans une configuration en diabolo (9a), de dimension supérieure à la largeur de la gorge (4b) formée sur le tambour (4), de manière à permettre un débattement latéral en oblique de la courroie, en accompagnant, selon une amplitude limitée (α), ainsi le sens de traction longitudinal de la bande de matériau par l'utilisateur hors du distributeur.

2. Dispositif selon la revendication 1 **caractérisé en ce que** l'arbre (9) présente dans sa partie médiane et en regard de la gorge (4b) formée sur le tambour (4), une configuration en diabolo (9a) selon une réduction d'épaisseur (D1) par rapport à la section (D2) de l'arbre (9) en constituant le logement de la courroie.

3. Disposition selon la revendication 2 **caractérisé en ce que** la longueur (L1) de la configuration en diabolo (9a) déborde largement de la longueur (L2) de la gorge formée sur le tambour.

4. Dispositif selon l'une quelconque des revendications 1 à 3 **caractérisé en ce que** la forme en diabolo (9a) de l'arbre est arrêtée latéralement par les parois (9b) de l'arbre (9) formant épaulement et butée.

## Patentansprüche

1. Kontroll- und Sicherheitsvorrichtung, die den Austritt eines Materialbandes in einem Bandspender erlaubt, wobei die Vorrichtung eine Trommel (4) und eine Sicherheitswelle (9) besitzt, um die untere Öffnung (11), für den Durchgang des Materialbandes aus dem Gehäuse und aus der Trommel heraus zu verschließen, wobei die Trommel und die Welle durch ein Übertragungselement (10) miteinander verbunden sind, das aus einem Riemen besteht, und **dadurch gekennzeichnet, dass** das Übertragungselement (10) zwischen der Trommel (4) und der Welle (9) in schwimmender Montage montiert ist, wobei die Abtriebswelle des Riemens in ihrem Mittelteil gegenüber einer Rille angeordnet ist, die an der Trommel gebildet wird, und zwar in einer Diabolo-Konfiguration (9a) mit einer größeren Abmessung als der Breite der Rille (4b) an der Trommel (4), so dass eine seitliche Ausfederung schräg zum Riemen möglich wird, und auf diese Art und Weise die longitudinale Zugrichtung des Materialbandes durch den Benutzer außerhalb des Spenders entlang einer begrenzten Amplitude (α) begleitet wird.

2. Vorrichtung nach Anspruch 1, **dadurch gekennzeichnet, dass** die Welle (9) in ihrem Mittelteil und gegenüber der Rille (4b), die an der Trommel (4) gebildet wird, eine Diabolo-Konfiguration (9a) gemäß einer Stärkenreduzierung (D1) gegenüber dem Querschnitt (D2) der Welle (9) besitzt, so dass sie die Aufnahme für den Riemen darstellt.

3. Vorrichtung nach Anspruch 2, **dadurch gekennzeichnet, dass** die Länge (L1) der Diabolo-Konfiguration (9a) weit über die Länge (L2) der Rille hinausragt, die an der Trommel gebildet wird.

4. Vorrichtung nach einem der vorhergehenden Ansprüche 1 bis 3, **dadurch gekennzeichnet, dass** die Diabolo-Form (9a) der Welle seitlich durch die Wandungen (9b) der Welle (9) arretiert wird, die einen Absatz und einen Anschlag bilden.

## Claims

1. Control and safety device allowing a strip of material within a strip-dispensing apparatus to exit, the device comprising a drum (4) and a safety shaft (9) for closing off the lower passage opening (11) for the strip of material leaving the casing and the drum, the said drum and the said shaft being connected by a transmission means (10) consisting of a belt, is **characterized in that** the said transmission means (10) is mounted between the drum (4) and the shaft (9) in a floating assembly, the shaft receiving the said belt being arranged, in its central part opposite a groove formed on the drum, in a dumbbell-like configuration (9a) having a dimension greater than the width of the groove (4b) formed on the drum (4), so as to allow an oblique lateral displacement of the belt, thereby accompanying, with a limited amplitude (α), the longitudinal direction in which the strip of material is pulled out of the dispenser by the user.

2. Device according to Claim 1, **characterized in that** the shaft (9) has, in its mid-part and opposite the groove (4b) formed on the drum (4), a dumbbell-like configuration (9a) with a reduction in thickness (D1) with respect to the section (D2) of the shaft (9), constituting the seat for the belt.

3. Device according to Claim 2, **characterized in that** the length (L1) of the dumbbell-like configuration (9a) greatly exceeds the length (L2) of the groove formed on the drum.

4. Device according to any one of Claims 1 to 3, **characterized in that** the dumbbell-like shape (9a) of the shaft is terminated laterally by the walls (9b) of the shaft (9) forming a shoulder and stop.
